# EUROPÄISCHE PATENTSCHRIFT

(11) **EP 0 612 096 B1**
(45) Veröffentlichungstag und Bekanntmachung des Hinweises auf die Patenterteilung: **06.05.1999**
(21) Anmeldenummer: 94200323.7
(22) Anmeldetag: 10.02.1994
(51) Int. Cl.: H01J 35/10, H05G 1/66

(54) **Antriebsvorrichtung für eine Drehanode**
Drive for a rotating anode
Entraînement pour anode tournante

(30) Priorität: 17.02.1993 DE 4304760
(43) Veröffentlichungstag der Anmeldung: 24.08.1994
(73) Patentinhaber: Philips Patentverwaltung GmbH, 22335 Hamburg (DE); Koninklijke Philips Electronics N.V., 5621 BA Eindhoven (NL)
(72) Erfinder: Gerling, Dieter, c/o Philips Patentverwalt. GmbH, D-20097 Hamburg (DE)
(74) Vertreter: Hartmann, Heinrich, Dipl.-Ing.

(56) Entgegenhaltungen:
- EP-A- 0 108 336
- EP-A- 0 401 901
- FR-A- 2 484 698
- US-A- 4 107 535
- US-A- 5 090 048
- PATENT ABSTRACTS OF JAPAN vol. 11, no. 70 (E-485) (2517) 3. März 1987 & JP-A-61 225 745 (SHIMADZU CORP.) 7. Oktober 1986

## Beschreibung

Die Erfindung bezieht sich auf eine Antriebsvorrichtung für die Drehanode einer Röntgenröhre mit einem Antriebsmotor mit Stator und Rotor, die auf Anodenpotential betrieben werden und durch einen Spalt getrennt sind, wobei die Rotorwelle die Drehanode antreibt und wobei die Speisung des Motors mittels einer potentialtrennenden Übertragungsvorrichtung erfolgt.

Aus der US-PS 41 07 535 ist es bekannt, zum Antrieb der Drehanode einer Röntgenröhre einen elektrischen Innenläufermotor zu verwenden, wobei der gesamte Motor auf Anodenpotential liegt. Mit dieser Anordnung wird erreicht, daß zwischen dem Rotor und Stator nur ein kleiner Spalt notwendig ist. Insgesamt ist die Anordnung aber, da ein außen liegender Stator verwendet wird, relativ großbauend.

Es ist Aufgabe der Erfindung, eine Antriebsvorrichtung der eingangs erwähnten Art zu schaffen, die weniger kostenintensiv und kleinbauender gestaltet werden kann und einen guten leistungsfaktor und Wirkungsgrad aufweist.

Die gestellte Aufgabe ist erfindungsgemäß dadurch gelöst, daß der Rotor des Antriebsmotors als Außenläufer ausgebildet ist und daß der Rotor einen ersten, dem Spalt zugewandten konzentrischen Zylinder aus Kupfer oder Aluminium aufweist, und daß der Rotor einen zweiten, den ersten Zylinder umschließenden konzentrischen Zylinder aus Eisen aufweist.

Eine wesentliche Verringerung des Volumens des Motors kann dadurch erzielt werden, daß der Rotor als Außenläufer realisiert wird. Da das Drehmoment des Motors im wesentlichen durch die Bohrungsfläche bestimmt wird, wird das Gesamtvolumen des Motors bei festgelegtem gewünschtem Drehmoment durch die außerhalb der Bohrungsfläche liegenden Motorteile bestimmt. Ein außerhalb der Bohrungsfläche liegender Stator ist nun wesentlich großbauender als ein außerhalb der Bohrungsfläche liegender Rotor.

Der außen liegende Rotor hat zudem den Vorteil eines höheren Massenträgheitsmomentes gegenüber einem innen liegenden Rotor, so daß bei Störungen in der den Motor speisenden Elektronik, z.B. durch hohe elektromagnetische Felder, wie sie in Röntgenröhren typisch sind, kleinere Drehzahlschwankungen auftreten werden. Somit kann dann auf eine Drehzahlregelung verzichtet werden oder diese einfacher ausgeführt werden.

Trotz der unterschiedlichen Ausdehnung der beiden Materialien des Rotors infolge Wärmedehnung und Rotationsdehnung ist eine Verbindung der beiden Rotorschichten möglich, da sich der innen liegende Kupferzylinder stärker dehnt als der außen liegende Eisenzylinder. Diese Verbindung der beiden Zylinder vergrößert das Drehmoment und verringert die Verluste. Bei Innenläuferrotoren ist eine solche Verbindung der beiden Metallzylinder aufgrund der unterschiedlichen Ausdehnung dagegen nicht möglich. Die Motoreigenschaften von Motoren mit innen liegendem Rotor sind deshalb für diesen Anwendungsfall schlechter.

Ferner wird durch den außen liegenden Rotor das elektromagnetische Feld des Motors besser gegenüber dem Elektronen- und Röntgenstrahl abgeschirmt als bei einem außen liegenden Stator. Dies ist vor allem dann der Fall, wenn nach einer weiteren Ausgestaltung der Erfindung die Rotorlänge größer als die Blechpaketlänge des Stators ist, aber kleiner als die Gesamtlänge des Stators. Durch diese Rotoranordnung wird das Drehmoment zusätzlich erhöht.

Nach einer weiteren Ausgestaltung der Erfindung ist vorgesehen, daß der Statorinnenraum durchbohrt ist, um das Einleiten von Kühlflüssigkeit, beispielsweise Öl, zu ermöglichen. Durch die Aufbohrung des Statorinneren werden die Motoreigenschaften nicht negativ beeinflußt. Die Kühlflüssigkeit kann aber an die gewünschten Stellen transportiert werden.

Mit Hilfe der beschriebenen Anordnung läßt sich ein Drehanodenantrieb realisieren, der einen leistungsfaktor von 0,4 bis 0,5 und einen Wirkungsgrad von 40% bis 60% besitzt. Dies führt zu deutlichen Aufwandreduzierungen im Speisegerät des Motors und in der Kühleinrichtung der Röntgenröhre.

Nach einer weiteren Ausgestaltung der Erfindung ist vorgesehen, daß die Speisung des Antriebsmotors über eine Trenntransformatoranordnung oder über einen potentialtrennenden DC/DC-Wandler erfolgt. Durch die Potentialtrennung mittels einer Trenntransformatoranordnung oder eines potentialtrennenden DC/DC-Wandlers ist der Antrieb des Antriebsmotor gewährleistet. Zwar muß auch hier für Trenntransformator und DC/DC-Wandler Volumen zur Verfügung gestellt werden. Durch die räumliche Trennung von Motor und Potentialtrennung wird aber ein geringeres Gesamtvolumen erzielt und kann dieses Gesamtvolumen geschickter in dem gesamten Gerät verteilt werden.

Nach einer weiteren Ausgestaltung der Erfindung ist vorgesehen, daß der Rotor vom Stator mittels einer unmagnetischen Trennschicht vakummäßig getrennt ist, die zugleich das Statorblechpaket abstützt, wobei die Trennschicht beispielsweise aus Nickel-Chrom-Stahl, Keramik oder Glas besteht.

Die Erfindung wird anhand der Zeichnungen näher erläutert. Es zeigen:
Fig. 1 eine Antriebsvorrichtung für eine Drehanode einer Röntgenröhre,
Fig. 2 die Speisung des Antriebsmotors über eine Trenntransformatoranordnung,
Fig. 3 die Speisung des Antriebsmotors über eine potentialtrennende DC/DC-Wandleranordnung.

Fig. 1 zeigt einen Teil einer Röntgenröhre mit einem auf Erdpotential liegenden Röhrenteil 1, einem Isolator 2 und einer Vakuumkammer 3. Innerhalb der Vakuumkammer 3 befindet sich der Rotor 5b des Antriebsmotors 5. Die Trennung zur Vakuumkammer 3 wird im Spalt des Motors 5 durch die Trennschicht 4 realisiert, die z.B. aus CrNi-Stahl, Keramik oder Glas bestehen kann. Diese Trennschicht 4 dient gleichzeitig zur Aufnahme des ortsfesten Statorblechpaketes 5d. In die Nuten dieses Statorblechpaketes 5d ist die Statorwicklung 5c eingelegt. Statorwicklung 5c und Statorblechpaket 5d bilden den Stator 5a des Antriebsmotors 5. Der Rotor 5b besteht aus zwei unterschiedlichen Materialien, einem Kupferzylinder 5e und einem diesen umschließenden Eisenzylinder 5f. Der Antriebsmotor 5 treibt die Drehanode 7 über eine Welle 6 an. Die Lagerung 7a der Welle 6 ist als Kugellager ausgebildet, kann aber auch eine Gleit- oder eine Spiralrillenlagerung sein.

Die Motorspeisung erfolgt über potentialtrennende Übertragungseinrichtungen nach Fig. 2 oder 3. Die potentialtrennende Übertragungseinrichtung nach Fig. 2 besteht aus einem an Netzklemmen 10a und 10b angeschlossenen Gleichrichter 11, einem sich daran anschließenden Wechselrichter 12 und einer Trenntransformatoreinrichtung 13 mit den Trenntransformatorspulen 13a und 13b. Durch einen Rahmen 14 ist angedeutet, daß sich die Spule 13b und der Motor 5 im Hochspannungsbereich der Röntgenröhre befinden. Der wechselstromseitige Teil des Wechselrichters sowie die Spulen 13a und 13b und der Motor 5 sind dreiphasig ausgebildet.

Fig. 3 zeigt eine andere Variante der Übertragungsvorrichtung. Wie in Fig. 2 wird über die Klemmen 10a und 10b eine Wechselspannung an den Gleichrichter 11 abgegeben, der den zugeführten Wechselstrom in einen Gleichstrom umwandelt und einem DC/DC-Wandler 15 zuleitet. Der DC/DC-Wandler 15 hat einen Wechselrichterteil 15a, einen Gleichrichterteil 15b und einen Trenntransformatorteil 15c. Der Trenntransformatorteil 15c besitzt zwei Spulen 15d und 15e. Der Gleichrichterteil 15b liefert eine Gleichspannung an einen Wechselrichter 12, der die ihm zugeführte Gleichspannung in ein dreiphasiges Wechselspannungssystem umwandelt und an den Motor 5 abgibt. Aus Fig. 3 ist zu erkennen, daß der Hochspannungsbereich, umrissen durch die Linie 14, die Spule 15e und den Gleichrichterteil 15b des DC/DC-Wandlers 15, den Wechselrichter 12 und den Motor 5 umfaßt.

## Patentansprüche

1. Antriebsvorrichtung für eine Drehanode einer Röntgenröhre, mit einem Antriebsmotor (5) mit Stator (5a) und Rotor (5b), die auf Anodenpotential betrieben werden und durch einen Spalt getrennt sind, wobei die Rotorwelle (6) die Drehanode (7) antreibt und wobei die Speisung des Motors (5) mittels einer potentialtrennenden Übertragungsvorrichtung erfolgt, dadurch gekennzeichnet, daß der Rotor (5b) des Antriebsmotors (5) als Außenläufer ausgebildet ist und daß der Rotor einen ersten (5e), dem Spalt zugewandten konzentrischen Zylinder aus Kupfer oder Aluminium aufweist, und daß der Rotor (5b) einen zweiten (5f), den ersten Zylinder (5e) umschließenden konzentrischen Zylinder aus Eisen aufweist.

2. Antriebsvorrichtung nach Anspruch 1, dadurch gekennzeichnet, daß die Rotorlänge gleich oder größer als die Blechpaketlänge des Stators, aber kleiner als die Gesamtlänge des Stators ist.

3. Antriebsvorrichtung nach Anspruch 1 oder 2, dadurch gekennzeichnet, daß der Statorinnenraum durchbohrt ist, um das Einleiten von Kühlflüssigkeit zu ermöglichen.

4. Antriebsvorrichtung nach einem der Ansprüche 1 bis 3, dadurch gekennzeichnet, daß der Rotor als Käfigläufer ausgebildet ist.

5. Antriebsvorrichtung nach einem der Ansprüche 1 bis 4, dadurch gekennzeichnet, daß der Rotor vom Stator mittels einer unmagnetischen Trennschicht vakuummäßig getrennt ist, die zugleich das Statorblechpaket abstützt.

6. Antriebsvorrichtung nach Anspruch 5, dadurch gekennzeichnet, daß die Trennschicht aus Nickel-Chrom-Stahl, Keramik oder Glas besteht.

7. Antriebsvorrichtung nach einem der Ansprüche 1 bis 6, dadurch gekennzeichnet, daß die potentialtrennende Übertragungseinrichtung aus dem Einphasen-Netz, aus dem Dreiphasen-Netz oder aus der in einer Röntgenröhre vorhandenen Gleichspannung gespeist wird.

## Claims

1. A driving device for a rotary anode of an X-ray tube, which device comprises a drive motor (5) having a stator (5a) and a rotor (5b), which are operated at anode potential and which are spaced by a gap, the rotor shaft (6) driving the rotary anode (7), and the motor (5) being powered by means of a potential-isolating transmission means, characterized in that the rotor (5b) of the drive motor (5) is constructed as an external rotor and the rotor comprises a concentric copper or aluminum first cylinder (5e) which faces the gap, and the rotor (5b) comprises an iron second cylinder (5f) which surrounds the first cylinder (5e).

2. A driving device as claimed in Claim 1, characterized in that the rotor length is equal to or greater than the length of the lamination assembly of the stator but smaller than the overall length of the stator.

3. A driving device as claimed in Claim 1 or 2, characterized in that the stator interior is perforated so as to allow the introduction of a cooling fluid.

4. A driving device as claimed in any one of the Claims 1 to 3, characterized in that the rotor is a squirrel-cage rotor.

5. A driving device as claimed in any one of the Claims 1 to 4, characterized in that vacuum separation between the rotor and the stator is provided by a nonmagnetic separation layer, which also supports the stator lamination assembly.

6. A driving device as claimed in Claim 5, characterized in that the separation layer is made of nickel chrome steel, a ceramic or glass.

7. A driving device as claimed in any one of the Claims 1 to 6, characterized in that the potential-isolating transmission means is powered from a single-phase mains, from a three-phase mains, or with a direct voltage which is available in an X-ray tube.

## Revendications

1. Dispositif d'entraînement pour une anode tournante d'un tube à rayons X avec un moteur d'entraînement (5) doté d'un stator (5a) et d'un rotor (5b) qui sont actionnés à un potentiel d'anode et sont séparés par un entrefer, l'arbre du rotor (6) entraînant l'anode tournante (7) et l'alimentation du moteur (5) étant assurée à l'aide d'un dispositif de transmission à séparation de potentiel, caractérisé en ce que le rotor (5b) du moteur d'entraînement (5) est conçu comme un induit externe, que le rotor présente un premier cylindre (5e) concentrique en cuivre ou en aluminium tourné vers l'entrefer et que le rotor (5b) présente un deuxième cylindre (5f) concentrique en fer renfermant le premier cylindre (5e).

2. Dispositif d'entraînement selon la revendication 1, caractérisé en ce que la longueur du rotor est égale ou supérieure à la longueur de la pile de tôles du stator mais inférieure à la longueur totale du stator.

3. Dispositif d'entraînement selon l'une des revendications 1 ou 2, caractérisé en ce que l'espace interne du stator est alésé pour permettre l'introduction du fluide de refroidissement.

4. Dispositif d'entraînement selon l'une des revendications 1 à 3, caractérisé en ce que le rotor est conçu comme un induit à cage d'écureuil.

5. Dispositif d'entraînement selon l'une des revendications 1 à 4, caractérisé en ce que le rotor est séparé sous vide du stator à l'aide d'une couche de séparation non magnétique qui soutient à la fois la pile de tôles du stator.

6. Dispositif d'entraînement selon la revendication 5, caractérisé en ce que la couche de séparation se compose de nickel-chrome-acier, de céramique ou de verre.

7. Dispositif d'entraînement selon l'une des revendications 1 à 6, caractérisé en ce que le dispositif de transmission à séparation de potentiel est alimenté à partir du réseau monophasé, du réseau triphasé ou de la tension continue présente dans un tube à rayons X.
